# FASCICULE DE BREVET EUROPEEN

(11) **EP 0 503 216 B1**
(45) Date de publication et mention de la délivrance du brevet: **25.01.1995**
(21) Numéro de dépôt: 91830105.2
(22) Date de dépôt: 15.03.1991
(51) Int. Cl.: D04B 15/78

(54) **Dispositif de sélection des aiguilles pour machine à tricoter circulaire, en particulier pour les bas**
Nadelauswahlvorrichtung für Rundstrickmaschine, insbesondere für Strümpfe
Needle selection device for circular knitting machine, specially for stockings

(43) Date de publication de la demande: 16.09.1992
(73) Titulaire: CONTI FLORENTIA S.R.L., I-50010 Badia a Settimo (Firenze) (IT)
(72) Inventeur: Gariboldi, Franco, I-10055 Condove (Torino) (IT)
(74) Mandataire: Martini, Lazzaro

(56) Documents cités:
- EP-A- 0 249 203
- EP-A- 0 319 007
- EP-A- 0 379 745

## Description

La présente invention concerne un procédé et un dispositif de sélection des aiguilles pour machine à tricoter circulaire, en particulier pour la fabrication des bas.

Il est connu que dans les machines à tricoter circulaires, on utilise un ou plusieurs groupes de sélections, disposés autour du cylindre des aiguilles avant chaque alimentation ou chute, chaque groupe étant constitué d'un électroaimant de largeur maximale égale au pas des aiguilles et interposé entre deux aimants permanents, et d'une came de pression disposée en correspondance de l'aimant qui est situé en amont dudit électroaimant dans le sens de déplacement du cylindre et qui a pour fonction de pousser contre ce dernier un sélecteur oscillant qui est logé dans une rainure correspondante du cylindre et qui est associé à un jack pousseur. Notoirement, ledit électroaimant est commandé par impulsions, selon un programme étectronique synchronisé avec le mouvement du cylindre des aiguilles, au moyen du passage, l'interruption ou l'inversion du sens du courant, pour permettre aux aimants permanents sélectivement d'attirer le sélecteur oscillant et éviter au talon du jack pousseur d'engager une came de commande et déterminer la mise hors travail de l'aiguille correspondante, ou en diminuant son champs magnétique, pour leur permettre de repousser ledit sélecteur oscillant en provocant le soulèvement du talon du jack pousseur par cette même came de commande et la mise en service de l'aiguille correspondante.

Il est connu de EP-A-0 379 745 que dans la tentative de surmonter les limitations de vitesse et de finesse imposées aujourd'hui, il a été proposé de remplacer le jack sélecteur oscillant dans la rainure verticale du cylindre des aiguilles par un jack sélecteur élastique disposé horizontalement dans une rainure radiale correspondante d'une couronne horizontale fixée autour du cylindre des aiguilles et de disposer l'électroaimant et les aimants permanents correspondants à proximité de la tête du jack sélecteur horizontal, lequel est mis en contact avec l'aimant permanent correspondant par le pied de ce même jack pousseur.
Cependant, ce système connu présente encore les problèmes liés à la sélection des jacks sélecteurs au moyen d'un électroaimant de très petites dimensions et ces problèmes augmentent avec l'augmentation de la vitesse du cylindre et de la finesse des aiguilles, en raison de la précarité de l'équilibre des forces en jeu et la variation difficilement évaluable des différents facteurs tels que les frottements, le magnétisme résiduel, le magnétisme induit, les forces élastiques qui varient à cause des différences au niveau des traitements thermiques, des dimensions ou du pliage des différentes pièces. De ce fait, et à titre d'exemple, dans une machine circulaire avec 400 aiguilles, l'équilibre théorique entre le poids d'un jack sélecteur et la force d'attraction qui peut être obtenue avec un électroaimant est atteint pour des vitesses non supérieures à 500 tours/min, c'est-à-dire incompatible avec les vitesses, finesses et fiabilités exigées aujourd'hui par l'industrie qui utilise les machines circulaires pour chaussettes, en particulier pour les bas.

La présente invention a pour but d'éliminer les inconvénients et les limitations précités et de réaliser un dispositif d'actionnement sûr et fiable des jacks sélecteurs horizontaux élastiques, de dimensions même très réduites, en permettant la sélection aiguille par aiguille, même pour des finesses et des vitesses très élevées, comme cela est nécessaire pour la fabrication des bas.

Ce résultat a été atteint conformément à l'invention avec une machine à tricoter circulaire comprenant des jacks pousseurs logés dans les rainures verticales du cylindre des aiguilles, des jacks sélecteurs élastiques horizontaux, logés dans des rainures radiales correspondantes d'une couronne circulaire réalisée en matériau amagnétique, fixée autour du cylindre des aiguilles, et ayant sa tête qui fait saillie dans la rainure correspondante du cylindre des aiguilles, en équipant ladite machine d'un dispositif de sélection aiguille par aiguille composé de:
- un anneau magnétisé de manière permanente, fixé à la couronne des sélecteurs élastiques horizontaux à une distance telle qu'il n'agisse pas sur ces derniers lorsqu'ils se trouvent dans la position de repos et, respectivement, qu'il les retienne lorsque qu'ils se trouvent en position active, c'est-à-dire en phase de sélection des aiguilles; et pour chaque position de sélection:
- un aimant permanent, fixé à une partie fixe de la machine en correspondance de la came de pression des jacks pousseurs, immédiatement avant la position de sélection, avec pour fonction d'incliner vers le bas les jacks sélecteurs, en phase de sélection, de la position horizontale de repos, vers et jusqu'audit anneau de retenue;
- un poussoir vertical, positionné entre l'aimant de déplacement des jacks sélecteurs et la zone active de la came de soulèvement des jacks pousseurs et monté sur des moyens de déplacement vertical qui sont commandés de manière à imprimer ou non au poussoir un mouvement vibratoire vertical dont l'amplitude est suffisante pour, respectivement, de décoller ou non les jacks sélecteurs dudit anneau de retenue et ainsi de permettre de ne pas activer ou respectivement d'activer le jack pousseur correspondant juste après le passage de son talon inférieur devant la came de pression.

Avantageusement, ledit anneau de retenue des jacks sélecteurs est constitué d'un anneau magnétique interposé entre deux couronnes, qui constituent les pièces polaires et sont profilées de manière à concentrer les lignes de flux dans une faible distance.
Ledit aimant permanent de pliage élastique des jacks sélecteurs vers l'anneau de retenue est avantageusement positionné à cheval sur ledit anneau de retenue et avec les pièces polaires légèrement en retrait par rapport à celles de l'anneau de retenue pour empêcher le contact et donc le frottement des jacks sélecteurs.

Selon une forme de réalisation préférée, les moyens pour l'actionnement dudit poussoir sont constitués par une bobine qui est maintenue en position, de manière élastique, à l'intérieur d'un champ magnétique engendré par un aimant permanent et qui est alimentée en courant modulé pour transmettre au poussoir un mouvement vibratoire approprié, d'amplitude, de fréquence et de phase prédéterminées.

Les avantages obtenus grâce à la présente invention consistent essentiellement dans le fait qu'il est possible d'utiliser des jacks sélecteurs très légers, de réduire de manière draconienne les frottements, étant donné que l'anneau de retenue des jacks sélecteurs est solidaire du cylindre des aiguilles et que la durée du contact entre les jacks sélecteurs et le poussoir de décollement est réduite au minimum; qu'il est possible de maintenir toutes les aiguilles en position de travail sans aucune sélection; qu'il est possible de fonctionner avec un contrôle électronique et ainsi avec fiabilité et sécurité, à des vitesses et avec des finesses plus élevées par rapport à celles atteintes jusqu'à présent; que le dispositif selon l'invention est adaptable facilement et simplement même sur des machines circulaires du type à mouvement alternatif, c'est-à-dire avec double sélection ou du type avec des aiguilles à trois positions ou avec un décalage vertical du talon supérieur des jacks pousseurs.

Ces avantages et caractéristiques de l'invention ainsi que d'autres seront plus et mieux compris de chaque homme du métier à la lumière de la description qui va suivre et à l'aide des dessins annexés donnés à titre d'exemplification pratique de l'invention, mais à ne pas considérer dans le sens limitatif; dessins sur lesquels: la FIG. 1 représente une vue développée du manteau des cames avec les différents éléments de sélection pour une machine circulaire, conformément à l'invention; la FIG. 2 représente la vue en coupe suivant la ligne A-A de la Fig. 1; la FIG. 3 représente la vue en coupe suivant la ligne B-B de la Fig. 1; la FIG. 4 représente la vue en coupe suivant la ligne C-C de la Fig. 1; la FIG. 5 représente la vue détaillée du poussoir pour désactiver les jacks sélecteurs de la machine de la Fig. 1 avec un jack sélecteur en phase de retenue; et la FIG. 6 représente la vue détaillée des moyens de retenue des jacks sélecteurs de la machine de la Fig. 1.

En référence aux Figures des dessins annexés, un disposisitf de sélection des aiguilles, conformément à l'invention, pour une machine à tricoter circulaire, en particulier pour la fabrication des bas, comprenant un cylindre vertical 1 avec les aiguilles 2 logées dans des rainures correspondantes 3 de la paroi extérieure du cylindre 1 et les jacks pousseurs 4, situés au-dessous, logés et coulissants verticalement dans les rainures 3 du cylindre, et, par ailleurs, oscillants élastiquement en direction radiale par rapport au cylindre 1 entre deux positions, une de sélection et l'autre de mise hors travail des aiguilles, en fonction de quoi le dos des jacks pousseurs 4 est respectivement soulevé ou adhérent au fond de la rainure 3 du cylindre 1: chaque jack pousseur étant pourvu de deux talons 7,8 dirigés vers l'extérieur, un supérieur 7 coopérant avec une came 9 pour l'abaissement de la position d'aiguille en service à celle de sélection, l'autre inférieur 8 coopérant avec une première came 10 de pression centripète pour la poussée contre le fond de la rainure 3 avant chaque groupe de sélection, et avec une deuxième came 11 de soulèvement pour la mise en position de travail de l'aiguille 2 correspondante; avec les jacks sélecteurs élastiques horizontaux 12, logés dans des rainures radiales 13 correspondantes prévues dans la base inférieure d'une couronne horizontale 14, réalisée en matériau amagnétique et fixée au cylindre des aiguilles, et alignées avec celles 3 du cylindre 1: chaque jack horizontal 12 ayant son pied 16 plié à angle droit et bloqué contre l'épaulement de la couronne au moyen d'un anneau 17 en matériau amagnétique et de manière à ce qu'en position de repos, il présente son dos en contact avec le fond de la rainure 13 et sa tête 18 qui fait saillie dans la rainure 3 correspondante du cylindre 1 des aiguilles 2.

Le dispositif de sélection proprement dit, conformément à l'invention, comprend:
- un anneau 20 magnétisé de manière permanente, fixé à ladite couronne 14 dans une position au-dessous des jacks sélecteurs 12 horizontaux, à proximité de leur tête 18, et dont la distance verticale est telle qu'il n'agisse pas sur ceux-ci lorsqu'ils sont en position de repos, c'est-à-dire avec le dos en contact avec le fond des rainures correspondantes, et respectivement pour obtenir leur déformation élastique avec pliage vers le bas et leur retenue.

Avantageusement, cet anneau 20 de retenue des jacks sélecteurs 12 est interposé entre deux couronnes circulaires concentriques 21 en matériau magnétisable et dont les faces supérieures qui constituent ses pièces polaires sont profilées de manière à concentrer les lignes de flux dans une brève distance;
- un aimant permanent 25, fixé à une partie fixe de la machine en correspondance de la came de pression 10 et immédiatement avant la position de sélection, qui exerce un champ d'attraction de puissance et d'amplitude angulaire suffisantes pour éloigner, c'est-à-dire plier vers le bas, les jacks sélecteurs 12 de la position de repos jusqu'à celle de retenue par ledit anneau de retenue 20. Avantageusement, ledit aimant permanent 25 a ses pièces polaires disposées à cheval sur ledit anneau de retenue 20 et avec les extrémités libres se trouvant dans un plan légèrement en retrait, c'est-à-dire plus bas, par rapport à celui des pièces polaires de l'anneau de retenue 20 de manière à attirer les jacks sélecteurs 12 sans qu'ils viennent en contact et donc en évitant toute résistance par frottement de glissement;
- un poussoir 30 sortant d'une plaque 30' fixée à l'extrémité d'une bobine annulaire 31 qui est mobile axialement et élastiquement sur un aimant permanent 32 supporté, à son tour, par une partie fixe de la machine, entre l'aimant d'éloignement 25 et la rampe de la came de soulèvement 11: l'extrémité libre dudit poussoir 30 se trouvant juste au-dessous du plan des jacks sélecteurs 12 et à l'extérieur (en direction centrifuge par rapport au cylindre 1) de l'aimant d'attraction 25, de sorte qu'en alimentant ladite bobine 31 avec un courant modulé, le poussoir 30 est soumis à un mouvement oscillatoire vertical qui est fonction du courant modulé d'alimentation de la bobine. De cette manière, la course vers le haut du poussoir peut être réglée de manière à décoller ou non les jacks sélecteurs 12 qui sont retenus par ledit anneau de retenue 20 et ainsi à maintenir ou à modifier la position de sélection des jacks pousseurs 4 correspondants à leur passage sur la came de pression 10.

Le fonctionnement est le suivant. Alors que le cylindre 1 des aiguilles se déplace dans le sens de la flèche F, lorsque chaque aiguille 2, avec un jack pousseur 4 correspondant et un sélecteur élastique 12, correspondant arrive en correspondance du groupe de sélection, le jack pousseur 4 se trouve, en fonction de la sélection précédente, en position soulevée ou en position abaissée. Dans le premier cas, l'aiguille est en position de travail et le jack sélecteur 12 est retenu par l'anneau de retenue 20. Dans le deuxième cas, l'aiguille est hors travail et le jack pousseur 4 se trouve avec le dos en contact sur le fond de la rainure 3, forcé par la tête du jack sélecteur 12 qui est en position de repos, c'est-à-dire soulevé dans la rainure 13 de la couronne 14. Dans le premier cas, les jacks pousseurs 4 qui se trouvent soulevés, au contact de la came 9 d'abaissement, sont abaissés dans la position de sélection alors que ceux qui sont déjà abaissés restent ainsi. Dans le deuxième cas, les jacks sélecteurs 12 qui se trouvent soulevés, au passage sur l'aimant d'attraction 25 sont attirés vers le bas et retenus par l'anneau de retenue 20, et simultanément, les jacks pousseurs 4 qui ne sont pas encore en contact avec le fond de leurs rainures 3 sont poussés contre celui-ci par le profil actif de la came de pression 10. En conclusion, avant chaque nouvelle sélection et après chaque sélection précédente, tous les jacks pousseurs 4 se trouvent avec le dos en contact contre le fond des rainures 3 correspondantes et tous les jacks sélecteurs 12 sont pliés vers le bas et retenus par l'anneau de retenue 20.
A ce stade, la nouvelle sélection est obtenue de la manière suivante:
(a) pour une aiguille en service: en n'alimentant pas en courant la bobine 31 du poussoir 30. De cette manière le jack sélecteur 12 correspondant reste abaissé car il est retenu par l'anneau de retenue 20 situé au-dessous et le pied 6 du jack pousseur 4 est libre de se placer dans la position de repos, c'est-à-dire avec le dos soulevé du fond de la rainure 3 du cylindre 1 des aiguilles, de sorte que son talon inférieur 8 coopère avec la came de soulèvement 11 et l'aiguille 2 correspondante est mise en position de travail;
(b) pour une aiguille hors service: en alimentant la bobine 31 du poussoir 30, avec un courant modulé en fréquence et en phase. De cette manière le poussoir 30, en vibrant verticalement, heurte le jack sélecteur 12 correspondant qui, en se décollant de l'anneau de retenue 20, se soulève dans la rainure 13 correspondante de la couronne 14 en revenant dans la position horizontale de repos et sa tête 18 bloque le jack pousseur 4 correspondant contre le fond de la rainure 3 de manière que son talon inférieur 8 passe sans coopérer avec la came de soulèvement 11 et que l'aiguille 2 correspondante reste hors service.

## Revendications

1. Dispositif pour réaliser la sélection des aiguilles dans une machine à tricoter circulaire, en particulier pour les bas, et comprenant pour chaque aiguille (2) un jack pousseur oscillant (4) avec deux talons, un supérieur (7) coopérant, en position de sélection, avec une came (9) d'abaissement et l'autre inférieur (8) coopérant, en position de sélection, avec une came de pression (10) en direction centripète par rapport au cylindre et avec une came (11) de soulèvement et un jack sélecteur élastique (12) horizontal, logé dans une rainure radiale (13) d'une couronne horizontale (14) réalisée en matériau amagnétique, fixée autour du cylindre des aiguilles (1), et avec son pied (16) fixée à ladite couronne (14) et sa tête (18) qui fait saillie dans la rainure (3) du jack pousseur (4) correspondant et au-dessous du pied (6) de ce dernier dans la position de repos, caractérisé en ce qu'il comprend:
- un anneau (20) magnétisé de manière permanente, fixé au-dessous de la couronne (14) et en face des jacks sélecteurs (12) et à une distance telle de ces derniers qu'il n'effectue leur retenue que lorsqu'ils sont éloignés de leur position horizontale de repos, c'est-à-dire pliés vers le bas;
- un aimant permanent (25), fixé à la structure fixe de la machine en correspondance de chaque came de pression (10) et immédiatement avant la position de sélection pour permettre d'éloigner les jacks sélecteurs (12) de la position de repos, c'est-à-dire de les plier vers le bas et jusqu'audit anneau de retenue (20);
- un poussoir vertical (30) qui est monté sur des moyens d'actionnement (31-33) à oscillation verticale placé entre l'aimant d'éloignement (25) et la rampe de ladite came de soulèvement (11), et dans une position au-dessous du plan des jacks sélecteurs (12) et à une distance telle de ces derniers que la course vers le haut du poussoir entraîne ou non le décollement des jacks sélecteurs (12) de l'anneau de retenue (20) et permette ainsi de maintenir ou respectivement de modifier la position des jacks pousseurs (4) correspondants à leur passage sur la came de pression (10), ce à quoi correspond la position hors-travail et respectivement de travail des aiguilles correspondantes.

2. Dispositif selon la revendication 1, caractérisé en ce que ledit aimant permanent (25) d'éloignement des jacks sélecteurs (12) de leur position de repos a ses pièces polaires disposées à cheval sur ledit anneau de retenue (20) et avec les extrémités libres se trouvant dans un plan légèrement en retrait, c'est-à-dire plus bas, par rapport à celui des pièces polaires de l'anneau de retenue (20).

3. Dispositif selon les revendications 1 et 2, caractérisé en ce que ledit anneau de retenue (20) est interposé entre deux anneaux (21) en matériau magnétisable et avec les extrémités libres profilées de manière à concentrer les lignes de flux dans une brève distance.

4. Dispositif selon la revendication 3, caractérisé en ce que lesdits moyens de commande des oscillation du poussoir (30) sont constitués par une bobine (31) qui est maintenue en position, de manière élastique, à l'intérieur d'un champ magnétique engendré par un aimant permanent (32) et qui est alimentée en courant modulé pour transmettre au poussoir un mouvement vibratoire d'amplitude, de fréquence et de phase prédéterminées.

## Claims

1. Device for selecting the needles of a circular knitting machine, in particular for the hose, and including for each needle (2) of an oscillating pushing jack (4) with two claws, an upper one (7) co-operating with a lowering cam (9) in the selection position, and the other lower one (8) co-operating with a pressure cam (10) in the selection position, in a centripetal position relative to the cylinder and with a raising cam (11) and a horizontal elastic selector jack (12), situated in a radial groove (13) of a horizontal ring (14), made of non-magnetic material, fixed around the needle cylinder (1) and with its foot (16) fixed of the said ring (14) and its head (18) which projects into the groove (3) of the corresponding pusher jack (4) and below the latter's foot (6) in the rest position, characterized by the fact that it includes:
- a permanent magnet ring (20) fixed below the ring (14) and in front of the selector jacks (12) and spaced so that the latter are only carried over when they are situated in their horizontal rest position, ie: folded downwards;
- a permanent magnet (25) fixed to the fixed structure of the machine corresponding to each pressure cam (10) and immediately in front of the selection position, to enable one to space the selector jacks (12) from one rest position, ie: to fold them downwards and to the retaining ring (20);
- a vertical pusher (30) which is mounted on a means of actuation (31-33) with vertical oscillation placed between the spacer magnet (25) and the ramp of the said lifting magnet (11) and in a position below the plane of the selector jacks (12) and at distance such that the latter during the upward movement of the pusher cause the release or not of the selector jacks (12) of the retaining ring (20) and thus enable one to maintain or to modify the position of the corresponding pusher jacks (4) in their passage on the pressure cam (10), which corresponds to the non-working and the working position respectively of the corresponding needles.

2. Device according to Claim 1, characterized by the fact that the said spacing permanent magnet (25) of the selector jacks (12) in their rest position has its pole pieces arranged situated on the said retaining ring (20) and with the free ends in a slightly retracted plane, ie: lower relative to the pole pieces of the retaining ring (20).

3. Device according to Claims 1 and 2, characterized by the fact that the said retaining ring (20) is interposed between two rings (21) made of magnetic material and with the free ends profiled so as to concentrate the flux lines in a small distance.

4. Device according to Claim 3, characterized by the fact that the said means of control of the oscillation of the pusher (30) consist of a bobbin (31) which is maintained in position, in an elastic manner, inside the magnetic field produced by a permanent magnet (32) and which is fed by a modulated current to transmit a vibrating movement of predetermined amplitude, frequency and phase to the pusher.

## Patentansprüche

1. Vorrichtung zur Durchführung der Auswahl der Nadeln in einer Rundstrickmaschine, insbesondere für Strümpfe, die für jede Nadel (2) eine oszillierende Schiebeklinke (4) mit zwei Nasen umfaßt, von denen die obere (7) in der Auswahlstellung mit einem Absenknocken (9) und die andere, untere (8) in der Auswahlstellung mit einem Drucknocken (10) in einer bezüglich des Zylinders zum Mittelpunkt gerichteten Richtung zusammenarbeitet, sowie mit einem Anhebenocken (11) und einer horizontalen, elastischen Auswahlklinke (12), die in einer radialen Rille (13) eines horizontalen Kranzes (14) aus nichtmagnetischem Material, der um den Nadelzylinder (1) herum befestigt ist, angeordnet und mit ihrem Fuß (16) an dem Kranz (14) befestigt ist, wobei ihr Kopf (18) in die Rille (3) der entsprechenden Schiebeklinke (4) unterhalb des Fußes (6) der letzteren in der Ruhestellung vorspringt, dadurch **gekennzeichnet,** daß die Vorrichtung Folgendes umfaßt:
- einen permanentmagnetischen Ring (20), der unterhalb des Kranzes (14) und gegenüber den Auswahlklinken (12) in einem solchen Abstand von letzteren montiert ist, daß er sie nur dann zurückhält, wenn sie aus ihrer horizontalen Ruhelage ausgelenkt, d.h. nach unten gebogen sind,
- einen Permanentmagneten (25), der an der festen Struktur der Maschine entsprechend einem jeden Drucknocken (10) und unmittelbar vor der Auswahlposition montiert ist, um eine Auslenkung der Auswahlklinken (12) aus der Ruhelage zu ermöglichen, d.h. die Auswahlklinken nach unten und bis zu besagtem Haltering (20) zu biegen;
- eine vertikale Drückvorrichtung (30), die auf einer Betätigungseinrichtung (31-33) für eine senkrechte Hin- und Herbewegung montiert und zwischen dem Auslenkmagneten (25) und der Rampe des Anhebenockens (11) angeordnet ist und dabei eine Stellung unterhalb der Ebene der Auswahlklinken (12) und mit einem solchen Abstand von letzteren einnimmt, daß gewünschtenfalls eine nach oben gerichtete Bewegung der Drückvorrichtung das Ablösen der Auswahlklinken (12) vom Haltering (20) bewirkt und es auf diese Weise erlaubt, die Stellung der entsprechenden Schiebeklinken (4) bei ihrem Vorbeilaufen am Drucknocken (10) beizubehalten oder zu verändern, was der Ruhe- bzw. Arbeitsstellung der entsprechenden Nadeln entspricht.

2. Vorrichtung nach Anspruch 1, dadurch **gekennzeichnet,** daß der Permanentmagnet (25) zum Auslenken der Auswahlklinken (12) aus ihrer Ruhelage mit seinen Polstücken auf beiden Seiten des Rückhalterings (20) angeordnet ist, wobei sich die freien Enden in einer geringfügig zurückgezogenen Ebene befinden, d.h. einer Ebene, die bezüglich der Ebene der Polstücke des Rückhalterings (20) tiefer liegt.

3. Vorrichtung nach Anspruch 1 oder 2, dadurch **gekennzeichnet,** daß der Rückhaltering (20) zwischen zwei Ringen (21) aus magnetisierbarem Material eingefügt ist, deren freie Enden so profiliert sind, daß sie die Flußlinien in einem kurzen Abstand konzentrieren.

4. Vorrichtung nach Anspruch 3, dadurch **gekennzeichnet,** daß besagte Steuermittel für die Oszillation der Drückvorrichtung (30) von einer Spule (31) gebildet werden, die in elastischer Weise in einem Magnetfeld in Position gehalten wird, das von einem Permanentmagneten (32) erzeugt wird, und die mit einem modulierten Strom versorgt wird, um auf die Drückvorrichtung eine Vibrationsbewegung zu übertragen, die eine vorbestimmte Amplitude, Frequenz und Phasenlage besitzt.
